# EUROPÄISCHE PATENTSCHRIFT

(11) **EP 4 012 088 B1**
(45) Veröffentlichungstag und Bekanntmachung des Hinweises auf die Patenterteilung: **12.04.2023**
(21) Anmeldenummer: 21207747.3
(22) Anmeldetag: 11.11.2021
(51) Int. Cl.: D04H 18/02

(54) **NADELMASCHINE UND VERNADELUNGSVERFAHREN**
NEEDLE MACHINE AND NEEDLING METHOD
MACHINE À AIGUILLES ET PROCÉDÉ D'AIGUILLETAGE

(30) Priorität: 16.11.2020 DE 202020106554 U
(43) Veröffentlichungstag der Anmeldung: 15.06.2022
(73) Patentinhaber: AUTEFA Solutions Austria GmbH, 4021 Linz (AT)
(72) Erfinder: EGENER, Paul Michael, 4030 Linz (AT)
(74) Vertreter: ERNICKE Patent- und Rechtsanwälte PartmbB

(56) Entgegenhaltungen:
- EP-A1- 2 250 308
- WO-A1-2009/127520
- DE-A1- 10 046 163
- DE-A1- 10 355 590
- US-A1- 2007 006 432

## Beschreibung

Die Erfindung betrifft eine Nadelmaschine und ein Vernadelungsverfahren mit den Merkmalen in den selbstständigen Ansprüchen.

Eine solche Nadelmaschine für eine Nonwoven-Faserbahn ist aus der Praxis bekannt und in Figur 1 dargestellt. Sie weist eine Vernadelungseinheit mit oszillierend bewegten Nadeln für das Einstechen, Vernadeln und Verfestigen der Nonwoven-Faserbahn auf. Die Vernadelungseinheit weist einen Hubantrieb und hiervon reversierend angetriebene parallele, linear geführte Treibstangen zum Bewegen der Nadeln auf. Die Nadeln führen dabei eine gerade und oszillierende Bewegung in Hubrichtung aus. In dieser Hubrichtung bewegen sich auch die Treibstangen, die dabei mit ihren Längsachsen parallel zur Hubrichtung ausgerichtet sind. Die Nadeln stechen dabei senkrecht zu der quer zur Hubrichtung zugeführten und bewegten Nonwoven-Faserbahn ein.

Aus der DE 196 50 697 A1 ist eine Nadelmaschine mit Kurbeltriebwerken und mit deren Pleuelstangen direkt verbundenen Nadelbalken bekannt, wobei der vertikalen Hubbewegung des Nadelbalkens eine Querbewegung durch einen zusätzlichen Horizontalantrieb überlagert wird.

Eine weiterentwickelte Variante einer solchen Nadelmaschine mit Hubantrieb und Kurbeltriebwerken sowie einem direkt gelenkig mit deren Pleuelstangen verbundenen Tragbalken für die Nadeln ist aus der WO 2009/127520 A1 bekannt. Der vertikalen Hubbewegung des Tragbalkens wird durch ein Lenkergetriebe eine Horizontalbewegung überlagert.

EP 2250308 B1 offenbart eine Nadelmaschine aufweisend eine Ausgleichsmasse, die dem Kurbelantrieb eines Vertikaltriebwerks zugeordnet ist. Diese Ausgleichsmasse ist zu einem Exzenter des Kurbelantriebs versetzt.

Es ist Aufgabe der vorliegenden Erfindung, eine verbesserte Vernadelungstechnik aufzuzeigen.

Die Erfindung löst diese Aufgabe mit den Merkmalen im Hauptanspruch.

Die beanspruchte Vernadelungstechnik, d.h. die Nadelmaschine und das Vernadelungsverfahren, haben verschiedene Vorteile.

Die Vernadelungseinheit der Nadelmaschine weist einen mit den Nadeln verbundenen und in der Durchlaufrichtung der Nonwoven-Faserbahn erstreckten Tragbalken auf, der mit den Nadeln direkt oder mittelbar verbunden ist. Die vom Hubantrieb reversierend angetriebenen sowie linear geführten Treibstangen sind mit dem Tragbalken jeweils über ein Balkenlager gelenkig verbunden. Eines der Balkenlager weist einen zusätzlichen Bewegungs-Freiheitsgrad auf. Der Hubantrieb kann eine beliebige konstruktive Ausbildung haben und kann die Treibstangen in beliebiger Weise reversierend antreiben und sie eine oszillierende, bevorzugt vertikale, Hubbewegung ausführen lassen.

Der Tragbalken kann dank des einen zusätzlichen Bewegungs-Freiheitsgrads am einen Balkenlager seine Ausrichtung und Lage relativ zu den parallelen Treibstangen verändern. Er kann sich insbesondere schräg zu den Treibstangen und ihrer Längsachse sowie zu der hierzu parallelen Hubrichtung ausrichten. Dies hat Vorteile, insbesondere wenn die Treibstangen mit einem gegenseitigen Phasenversatz (ϕ) bewegt und vom Hubantrieb angetrieben werden. Dies ermöglicht eine Bewegung der Nadeln in Hubrichtung mit einer überlagerten zusätzlichen Nadelbewegung in Durchlaufrichtung der Nonwoven-Faserbahn. Die überlagerte Nadelbewegung in Durchlaufrichtung kann den Transport der Nonwoven-Faserbahn unterstützen.

Die Nadeln, insbesondere die Nadelspitzen, können dabei insbesondere eine elliptische Bewegungsbahn haben. Die Nadeln können in Durchlaufrichtung gesehen stromaufwärts in die Nonwoven-Fasserbahn einstechen und dann stromabwärts wieder austreten. Dies ermöglicht den Nadeln eine Bewegungskomponente in Durchlaufrichtung, die für ein kollisions- und störungsarmes Einstechen und Ausfahren der Nadeln an der bewegten Nonwoven-Faserbahn günstig ist. Störungen in der Faserbahnstruktur, z.B. ein Moiree-Effekt, können vermieden werden. Die Qualität der verfestigten Nonwoven-Faserbahn ist sehr hoch.

Die Nonwoven-Faserbahn kann aus Naturfasern oder Kunstfasern oder Fasergemischen gebildet sein. Sie kann z.B. ein einlagiges oder mehrlagiges Faservlies sein, das von einem Vliesleger, insbesondere Kreuzleger, der Nadelmaschine zugeführt wird. Der Vliesleger kann z.B. einen von einem Florerzeuger, z.B. einer Karde oder Krempel, einer Airlay oder dgl., produzierten Faserflor zu einem mehrlagigen Faservlies umfalten und auf einem Abführband ablegen.

Der Bau- und Steueraufwand der Nadelmaschine ist gering und liegt niedriger als beim eingangs genannten Stand der Technik. Es genügt eine Phasenverstellmöglichkeit am Hubantrieb und/oder an den Treibstangen. Der Tragbalken mit den Nadeln stellt sich dann von selber auf die phasenverschobene Treibstangenbewegung ein. Für die gewünschte Bewegung des Tragbalkens und der Nadeln bedarf es keines zusätzlichen Horizontalantriebs und/oder Lenkergetriebes.

Andererseits haben die parallelen und in Durchlaufrichtung hintereinander angeordneten Treibstangen den Vorteil, dass sie die im Betrieb auftretenden Querkräfte besonders gut aufnehmen und abstützen können. Dies kann verschleiß- und störungsarm geschehen. Andererseits kann auch die Ausbildung der gelenkigen Balkenlager zwischen den Treibstangen und dem Tragbalken vereinfacht und verbessert werden. Die Lagerbelastungen können niedrig gehalten werden.

Vorteilhafterweise hat das am Tragbalken in Durchlaufrichtung stromabwärts angeordnete Balkenlager den zusätzlichen Bewegungs-Freiheitsgrad. Das andere stromaufwärts angeordnete Balkenlager kann als einfaches Drehgelenk ausgebildet werden. Diese Balkenlager kann zusammen mit der zugeordneten Treibstange die auftretenden Querkräfte besonders gut aufnehmen. Dies ist bei einem Phasenversatz besonders vorteilhaft, weil sich der Schwerpunkt der an den Treibstangen hängenden Masse von Tragbalken, Nadelbett etc. ebenfalls auf einer elliptischen Bahn bewegt. In einer vorteilhaften Ausführungsform sind am Tragbalken zwei Treibstangen und zwei Balkenlager angeordnet.

Für die Ausbildung des zusätzlichen Bewegungs-Freiheitsgrads am einen Balkenlager gibt es verschiedene Ausgestaltungsmöglichkeiten. Vorzugsweise ist nur ein einzelner zusätzlicher Bewegungs-Freiheitsgrad vorhanden. Alternativ können es mehrere sein.

Der zusätzliche Bewegungs-Freiheitsgrad kann rotatorisch oder translatorisch sein. Das betreffende Balkenlager kann z.B. als Exzenterlager mit einem zusätzlichen rotatorischen Bewegungs-Freiheitsgrad oder als Schiebelager mit einem zusätzlichen translatorischen Bewegungs-Freiheitsgrad ausgebildet sein. Der translatorische Bewegungs-Freiheitsgrad kann in Längsrichtung des Tragbalkens beziehungsweise entlang der Durchlaufrichtung der Nonwoven-Faserbahn ausgerichtet sein.

Für die Treibstangen ist eine jeweils gerade und bevorzugt aufrechte Führung, insbesondere eine Linearführung, vorteilhaft. Die Führung und die Längsachse der Treibstangen erstrecken sich in Hubrichtung. Sie sind vorzugsweise senkrecht ausgerichtet. Die Führung kann zum kippsicheren Führen der Treibstangen und für die Aufnahme der Querkräfte optimiert werden, z.B. durch zwei oder mehr getrennte und in Stangenlängsrichtung distanzierte Lager- und Führungsstellen.

Die Vernadelungseinheit kann zwei oder mehr Tragbalken mit Treibstangen und besagten Balkenlagern aufweisen, welche in einer Richtung quer zur Durchlaufrichtung hintereinander angeordnet sind. Der Hubantrieb kann an eine solche Mehrfachanordnung angepasst sein.

Die Nadeln können unmittelbar oder mittelbar am Tragbalken angeordnet sein. In einer vorteilhaften Ausführungsform sind sie an einem Nadelbett angeordnet, welches bevorzugt lösbar an einem Nadelbalken montiert ist. Der Nadelbalken und das Nadelbrett können sich quer zu den ein oder mehreren Tragbalken und quer zur Durchlaufrichtung erstrecken. Diese Gestaltung ermöglicht eine besonders stabile und verwindungsfreie Tragkonstruktion für die Nadeln.

Der Hubantrieb kann die Treibstangen in ihrer Bewegungsrichtung gleichsinnig antreiben, wobei der besagte Phasenversatz ϕ vorhanden sein kann. Der Phasenversatz kann einstellbar und verstellbar sein. Hierfür kann ein Phasensteller am Hubantrieb oder an anderer Stelle angeordnet sein. Für die Ausgestaltung des Hubantriebs gibt es verschiedene Möglichkeiten.

Der Hubantrieb kann für die in Durchlaufrichtung hintereinander angeordneten Treibstangen jeweils ein eigenes Triebwerk aufweisen. Dies kann in einer vorteilhaften Ausgestaltung als bevorzugt umlaufend rotierendes Kurbeltriebwerk ausgebildet sein. Ein solches Kurbeltriebwerk kann z.B. eine rotierende Kurbelwelle mit einem scheibenförmigen Exzenter und einer Pleuelstange aufweisen. Die Pleuelstange kann am einen Ende über ein Pleuellager am Exzenter drehbar gelagert sein und am anderen Ende über ein Gelenk mit der zugeordneten Treibstange verbunden sein. Andererseits kann ein Kurbeltriebwerk auch eine gekröpfte Kurbelwelle mit Anbindung der Pleuelstange an der Kröpfung aufweisen.

Der Hubantrieb kann für die Triebwerke jeweils einen eigenen Antriebsmotor aufweisen. In einer anderen Ausführung kann er einen gemeinsamen Antriebsmotor für mehrere Triebwerke haben. Ein Verteilgetriebe oder dergleichen kann die Antriebskraft des Motors an die Triebwerke übertragen. Wenn mehrere Tragbalken mit Treibstangen quer zur Durchlaufrichtung hintereinander angeordnet sind, kann für jede Treibstange ein eigenes Triebwerk vorhanden sein, wobei die in Querrichtung hintereinander angeordneten Triebwerke eine gemeinsame Kurbelwelle haben können. Diese gemeinsamen Kurbelwellen können in der vorgenannten Art mit eigenen Motoren oder mit einem gemeinsamen Motor gekoppelt sein. Die besagten Motoren können in beliebig geeigneter Weise ausgebildet sein, vorzugsweise als steuerbare Elektromotoren, insbesondere Wechselstrom- oder Drehstrommotoren.

Die Nadelmaschine kann mehrere in Durchlaufrichtung hintereinander angeordnete Vernadelungseinheiten aufweisen. Diese erlauben eine mehrstufige Vernadelung und Verfestigung der Nonwoven-Faserbahn. Alternativ oder zusätzlich kann die Nadelmaschine mehrere beidseits der Nonwoven-Faserbahn angeordnete Vernadelungseinheiten aufweisen. Diese können insbesondere über und unter der Nonwoven-Faserbahn angeordnet sein. Sie erlauben ein beidseitiges Vernadeln und Verfestigen der Nonwoven-Faserbahn. Die beidseitigen Vernadelungseinheiten können zur Vermeidung von Kollisionen phasenversetzt arbeiten und mit ihren Nadeln an der Nonwoven-Faserbahn einstechen.

Bei einer mehrstufigen Nadelmaschine können eine oder mehrere beanspruchte Vernadelungseinheiten in Durchlaufrichtung gesehen am Eingangsbereich der Nadelmaschine angeordnet sein. Eine oder mehrere folgende Vernadelungseinheiten können in konventioneller Weise ausgebildet sein. Sie können insbesondere mit einer rein geraden, insbesondere vertikalen, Einstich- und Ausfahrbewegung der Nadeln arbeiten.

In den Unteransprüchen sind weitere vorteilhafte Ausgestaltungen der Erfindung angegeben.

Die beanspruchte Nadelmaschine und das Verfahren zum Vernadeln und Verfestigen einer Nonwoven-Faserbahn können folgende Ausgestaltungen aufweisen, die einzeln oder in beliebiger Kombination benutzt werden können.

Die Treibstangen der Nadelmaschine, insbesondere der Vernadelungseinheit, können jeweils gerade und bevorzugt aufrecht geführt werden. Die Nadelmaschine kann eine gerade und bevorzugt aufrechte Führung für die Treibstangen aufweisen.

Der Hubantrieb der Vernadelungseinheit kann die Treibstangen gleichsinnig antreiben. Die Treibstangen können werden dabei synchron auf und ab bewegt werden.

Der Hubantrieb der Vernadelungseinheit kann die Treibstangen phasengleich oder mit einem gegenseitigen Phasenversatz (ϕ) antreiben.

Der Hubantrieb der Vernadelungseinheit kann einen Phasensteller zur Einstellung und ggf. zur Verstellung eines gegenseitigen Phasenversatzes (ϕ) der Treibstangen aufweisen. Der Phasensteller kann unterschiedlich ausgebildet sein.

Der Hubantrieb der Vernadelungseinheit kann für die in Durchlaufrichtung der Nonwoven-Faserbahn hintereinander angeordneten Treibstangen jeweils ein eigenes Triebwerk aufweisen.

Die Triebwerke der Treibstangen können als rotierende Kurbeltriebwerke ausgebildet sein.

Die Triebwerke der Treibstangen können gegenläufig rotierend angetrieben sein.

Die Triebwerke der Treibstangen können reversierend um einen vorbestimmten Drehwinkel oder umlaufend angetrieben sein.

An dem oder den Tragbalken einer Vernadelungseinheit kann ein Nadelbalken mit einem Nadelbrett und dortigen Nadeln angeordnet sein.

Der Nadelbalken und ggf. das Nadelbrett können sich quer zur Durchlaufrichtung der Nonwoven-Faserbahn erstrecken.

Die Nadelmaschine kann mehrere Vernadelungseinheiten aufweisen, die in Durchlaufrichtung der Nonwoven-Faserbahn hintereinander angeordnet sind.

Die Erfindung ist in den Zeichnungen beispielhaft und schematisch dargestellt. Im Einzelnen zeigen:
- Figur 1:: eine Nadelmaschine nach dem Stand der Technik,
- Figur 2:: eine schematischen Frontansicht einer erfindungsgemäßen Nadelmaschine mit Hubantrieb, Treibstangen, Tragbalken und einem Balkenlager mit einem zusätzlichen Bewegungs-Freiheitsgrad in einer ersten Betriebsstellung,
- Figur 3:: den Tragbalken und die Treibstangen nebst Nadeln in einer anderen Betriebsstellung mit Phasenversatz der Treibstangen sowie elliptischer Bewegungsbahn der Nadeln,
- Figur 4:: eine perspektivische Ansicht der Anordnung von Figur 2,
- Figur 5:: eine vergrößerte Darstellung einer elliptischen Bewegungsbahn der Nadelspitzen mit Darstellung der Nadelausrichtung,
- Figur 6:: eine schematische Darstellung von mehreren quer zueinander in Durchlaufrichtung angeordneten Tragbalken und Treibstangen,
- Figur 7:: eine vergrößerte Frontansicht eines Tragbalkens mit einem als Exzenterlager mit einem zusätzlichen Bewegungs-Freiheitsgrad ausgebildeten Balkenlager,
- Figur 8 bis 15:: einen Bewegungszyklus der Vernadelungseinheit mit einem als Exzenterlager ausgebildeten Balkenlager in mehreren Winkelstellungen des Hubantriebs und
- Figur 16 bis 23:: einen Bewegungszyklus mit einer Variante eines als Schiebelager ausgebildeten Balkenlagers.

Die Erfindung betrifft eine Nadelmaschine (1) und ein Vernadelungsverfahren zum Vernadeln und Verfestigen einer Nonwoven-Faserbahn (2).

Figur 1 zeigt eine Nadelmaschine (1) nach dem Stand der Technik zum Vernadeln und Verfestigen einer Nonwoven-Faserbahn (2), die in einer Durchlaufrichtung (3) der Nadelmaschine (1) zugeführt und durch die Nadelmaschine (1) hindurchgeführt wird.

Die Nadelmaschine (1) weist zumindest eine Vernadelungseinheit (5) mit oszillierend bewegten Nadeln (11) für das Vernadeln und Verfestigen der Nonwoven-Faserbahn (2) auf. Die Vernadelungseinheit (5) umfasst einen Hubantrieb (6), der reversierend zwei parallele und jeweils in einer linearen Führung (17) gerade geführte Treibstangen (15,16) reversierend antreibt. Die Treibstangen (15,16) führen eine synchrone oszillierende, z.B. vertikale, Hubbewegung aus.

Die Treibstangen (15,16) sind am einen und z.B. oberen Ende mit dem Hubantrieb (6) verbunden und sind an ihrem jeweiligen anderen und insbesondere unteren Ende mit den Nadeln (11) verbunden. In der gezeigten Ausführungsform ist dabei an den besagten Enden der Treibstangen (15,16) jeweils ein Nadelbalken (9) mit einem z.B. wechselbaren Nadelbett (10) und dort montierten Nadeln (11) angeordnet. Die Nadelbalken (9) und die Nadeln (11) erstrecken sich quer über die Nonwoven-Faserbahn (2) und quer zur Durchlaufrichtung (3). Die Hubbewegung und die Einstichbewegung der Nadeln (11) ist senkrecht zur Nonwoven-Faserbahn (2) und zur Durchlaufrichtung (3) ausgerichtet.

Der Hubantrieb (6) weist gemäß Figur 1 zwei Triebwerke (22,23) auf, die jeweils als Kurbeltriebwerk ausgebildet sind und eine rotierend angetriebene Kurbelwelle (24) und einen hierauf montierten Exzenter (25) aufweisen. Ferner umfassen die Kurbeltriebwerke jeweils eine Pleuelstange (26), die an ihrem einen und z.B. unteren Ende über ein Gelenk (28) mit der zugeordneten Treibstange (15,16) gelenkig verbunden ist. Am anderen Ende ist die Pleuelstange (26) über ein Pleuellager (27) mit dem Exzenter (25) drehbar verbunden. Bei einer Drehbewegung der Kurbelwelle (24) und des Exzenters (25) führen die Pleuelstangen (26) jeweils eine längs der Treibstangen (15,16) gerichtete Hebe- und Senkbewegung sowie eine überlagerte Schwenkbewegung aus. Die Nonwoven-Faserbahn (2) ist bevorzugt gerade und z.B. horizontal zwischen einem gelochten Abstreifer (13) und einer Stichunterlage (14) geführt. Die vorgenannten Komponenten der Vernadelungseinheit (5) sind in einem Maschinengestell (4) der Nadelmaschine (1) angeordnet. Die Vernadlungseinheit (5) kann ferner mehrere Triebwerke (22,23) aufweisen, die quer zur Durchlaufrichtung (3) und zur Zeichenebene hintereinander an einer gemeinsamen Kurbelwelle (24) angeordnet sind und hiervon gemeinsam angetrieben werden.

In Figur 2 bis 7 ist eine erfindungsgemäße Nadelmaschine (1) sowie Vernadelungseinheit (5) dargestellt. Figur 2 zeigt eine schematische Frontansicht und Figur 4 eine perspektivische Ansicht. In Figur 5 ist eine elliptische Bewegungsbahn einer Nadelspitze mit Bezug zur Nonwoven-Faserbahn (2) dargestellt. Figur 6 und 7 verdeutlichen einen Tragbalken (8) und dessen Anbindung an Treibstangen (15,16). Figur 8 bis 15 einerseits und Figur 16 bis Figur 23 andererseits zeigen jeweils einen Bewegungszyklus.

Die erfindungsgemäße Nadelmaschine (1) kann Teile der Nadelmaschine (1) von Figur 1 beinhalten, wobei übereinstimmende Komponenten mit gleichen Bezugsziffern bezeichnet sind.

Die erfindungsgemäße Nadelmaschine (1) weist ein Maschinengestell (4) mit zumindest einer Vernadelungseinheit (5) und einem Hubantrieb (6) für den reversierenden Antrieb von parallelen und in einer Führung (17) linear geführten Treibstangen (15,16) zum Bewegen der Nadeln (11) auf. Die z.B. zwei parallelen Treibstangen (15,16) sind in Durchlaufrichtung (3) hintereinander angeordnet. Die Führung (17) kann z.B. gemäß Figur 2 mehrere, z.B. zwei, Führungs- und Lagerstelle aufweisen, die mit einem gegenseitigen Abstand in Stangenlängsrichtung angeordnet sind.

Die Nadeln (11) werden von den Treibstangen (15,16) oszillierend in einer z.B. vertikalen Hubrichtung auf und ab bewegt und stechen in eine in Durchlaufrichtung (3) zugeführte Nonwoven-Faserbahn (2) ein. Die Nadeln sind in großer Zahl vorhanden, wobei aus Übersichtsgründen in den Zeichnungen nur wenige Nadeln (11) dargestellt sind.

Figur 1 bis 4 verdeutlichen die Anordnung des Abstreifers (13) mit Durchgangsöffnungen (29) für die durchtauchenden Nadeln (11). Die Durchgangsöffnungen (29) sind gemäß Figur 3 als Langlöcher mit Ausrichtung in Durchlaufrichtung (3) ausgebildet. Ferner ist die Anordnung einer Stichunterlage (14) gezeigt, die ebenfalls Öffnungen, insbesondere Langlöcher, zur Aufnahme der Nadeln (11) beim Durchtritt durch die Nonwoven-Faserbahn (2) aufweist.

In den Zeichnungen ist eine vereinfachte Ausbildung der Nadelmaschine (1) mit nur einer Vernadelungseinheit (5) dargestellt. In einer anderen und nicht gezeigten Variante kann die Nadelmaschine (1) mehrstufig aufgebaut sein und mehrere Vernadelungseinheiten (5) aufweisen, die in Durchlaufrichtung (3) hintereinander angeordnet sind. Sie können sich am gleichen Maschinengestell (4) befinden.

Die gezeigte Vernadelungseinheit (5) befindet sich bevorzugt in Durchlaufrichtung (3) gesehen am Anfangsbereich einer mehrstufigen Nadelmaschine (1), wobei die zugeführte Nonwoven-Faserbahn (2) noch nicht oder nur geringfügig verfestigt ist. In Durchlaufrichtung (3) nachfolgende Vernadelungseinheiten können in anderer Weise, z.B. gemäß Figur 1, ausgebildet sein. Sie können mit einer rein linearen Nadelbewegung an der bereits zumindest teilverfestigten Nonwoven-Faserbahn (2) einwirken.

Eine solche Anordnung mit einer oder mehreren Vernadelungseinheiten (5) kann bei einem beispielhaft gezeigten einseitigen Vernadeln der Nonwoven-Faserbahn (2) und einem einseitigen Einstechen und Austauchen der Nadeln (11) vorhanden sein. Die besagte Anordnung kann auch bei einem beidseitigen Vernadeln eingesetzt werden.

Der Hubantrieb (6) für die Treibstangen (15,16) kann bei der erfindungsgemäßen Vernadelungseinheit (5) in beliebiger Weise ausgebildet sein. Die Vernadelungseinheit (5) weist z.B. zumindest zwei in Durchlaufrichtung (3) jeweils hintereinander angeordnete, bevorzugt gerade Treibstangen (15,16) mit linearen Führungen (17) am Maschinengestell (4) auf. Der Hubantrieb (6) umfasst z.B. jeweils ein Triebwerk (22,23) für jede Treibstange (15,16). Die Triebwerke (22,23) werden von einem eigenen Motor oder von einem gemeinsamen Motor und einem Verteilgetriebe angetrieben. Der Motor ist bevorzugt als steuerbarer Elektromotor ausgebildet, insbesondere als Wechselstrommotor oder Drehstrommotor.

Die Triebwerke (22,23) können z.B. gemäß Figur 2 und 4 als Kurbeltriebwerke ausgebildet sein und weisen eine Kurbelwelle (24) mit einem Exzenter (25) sowie einer Pleuelstange (26) auf, die an ihrem freien Ende über ein Gelenk (28) gelenkig mit der zugeordneten Treibstange (15,16) verbunden ist. Die Ausbildung der Kurbeltriebwerke kann die gleiche wie in der vorbeschriebenen Figur 1 sein.

Alternativ können die Kurbeltriebwerke auch eine gekröpfte Kurbelwelle (24) aufweisen, wie sie in Figur 2 angedeutet ist. Der Exzenter (25) wird dabei von der Kröpfung der Kurbelwelle (24) gebildet.

Der reversierende Antrieb der Treibstangen (15,16) mit der Hebe- und Senkbewegung entlang der Stangenlängsachse und der Führung (17) kann gleichsinnig und gleichphasig erfolgen. Die Treibstangen (15,16) werden dabei synchron auf und ab bewegt. Dies kann die gleiche Kinematik wie in Figur 1 sein. Andererseits ist eine phasenversetzte Bewegung der Treibstangen (15,16) mit einem Phasenwinkel (ϕ) möglich, wie er in Figur 8 und 16 dargestellt ist. Der Phasenwinkel kann z.B. bis zu 30° oder mehr betragen.

Der in Figur 2 schematisch angedeutete Hubantrieb (6) kann einen Phasensteller (7) zur Einstellung und bedarfsweisen Verstellung des Phasenwinkels (ϕ) aufweisen. Der Phasensteller (7) kann in unterschiedlicher Weise ausgebildet sein. Wenn ein gemeinsamer Antriebsmotor mit einem Verteilgetriebe für die Treibstangenanordnung vorhanden ist, kann der Phasensteller (7) z.B. am Verteilgetriebe angeordnet sein. Das Verteilgetriebe kann z.B. als Zahnradgetriebe oder auch als Zahnriemengetriebe ausgebildet sein. Bei einem Zahnradgetriebe kann z.B. die Phasenverstellung durch Verschiebung eines schräg verzahnten Zwischenrads erfolgen. Bei einem Zahnriemengetriebe kann der Zahnriemenweg zwischen den Triebwerken (22,23) verändert werden.

Wenn die Triebwerke (22,23) direkt über einen jeweils eigenen Antriebsmotor angetrieben werden, kann der Phasensteller (2) in einer Steuerung der Antriebsmotoren angeordnet sein und deren relativen Phasenwinkel bzw. Phasenversatz einstellen oder verstellen. Daneben gibt es weitere Ausbildungsmöglichkeiten.

Die besagten Treibstangen (15,16) sind bei der Erfindung mit einem Tragbalken (8) gelenkig verbunden, der sich in Durchlaufrichtung (3) erstreckt. Die Verbindung der Treibstangen (15,16) und des Tragbalkens (8) erfolgt jeweils über ein Balkenlager (18,19). Die Balkenlager (18,19) haben zumindest eine Gelenkkomponente und ermöglichen eine Schwenkbewegung des Tragbalkens (8) gegenüber der jeweiligen Treibstange (15,16). In den gezeigten Ausführungsformen sind z.B. jeweils zwei Treibstangen (15,16) mit ihrem zugehörigen Tragbalken (8) über zwei Balkenlager (18,19) gelenkig verbunden.

Die Balkenlager (18,19) sind unterschiedlich ausgebildet. Sie haben eine unterschiedliche Zahl an Bewegungs-Freiheitsgraden. Das eine Balkenlager (18) hat zumindest einen Bewegungs-Freiheitsgrad mehr als das andere Balkenlager (19). Das mit mehr Bewegungs-Freiheitsgraden ausgestattete Balkenlager (18) ist vorzugsweise am Tragbalken (8) in Durchlaufrichtung (3) gesehen stromabwärts angeordnet und das andere Balkenlager (19) ist stromaufwärts angeordnet.

Das eine Balkenlager (19) mit dem geringeren Umfang an Bewegungs-Freiheitsgraden ist z.B. als Drehlager mit einem einzelnen rotatorischen Freiheitsgrad ausgebildet. Die Lagerachse ist quer zur Durchlaufrichtung (3) sowie zur Zeichnungsebene angeordnet.

Das andere Balkenlager (18) mit dem größeren Umfang an Bewegungs-Freiheitsgraden hat in den gezeigten Ausführungsformen einen Freiheitsgrad mehr. Es ist in den Ausführungsbeispielen von Figur 2 bis 7 als drehbares Exzenterlager (20) ausgebildet, dessen Lagerachsen quer zur Durchlaufrichtung (3) und parallel zur Lagerachse des anderen Balkenlagers (19) ausgerichtet sind. Das Exzenterlager (20) wird z.B. von einem Lagerbolzen des Balkenlagers (18) und einer daran angeordneten Exzenterscheibe gebildet, welche am unteren Ende der Treibstange drehbar gelagert ist. Figur 4 verdeutlicht diese Anordnung mit einem transparent dargestellten Tragbalken (8). Die mit dem Tragbalken (8) verbundenen Lagerbolzen der Balkenlager (18,19) können gemäß Figur 7 gleichartig ausgebildet und am Tragbalken (8) in gleicher Höhe angeordnet sein. Alternativ ist eine andere Ausbildung des Exzenterlagers (20) möglich. Bei den Bewegungszyklen verdeutlichen Figur 8 bis 15 diese Ausführung des Balkenlagers (18) als Exzenterlager (20).

Andererseits kann der zusätzliche Freiheitsgrad des Balkenlagers (18) auch ein translatorischer Freiheitsgrad sein. Dieser kann längs des Tragbalkens (8) und der Durchlaufrichtung (3) gerichtet sein. Bei einer solchen Gestaltung kann das Balkenlager (18) als Schiebelager (21) ausgebildet sein. Durch das Schiebelager (21) ist die zugeordnete Treibstange (15) einerseits drehbar und andererseits in der besagten Freiheitsgrad-Richtung verschieblich mit dem Tragbalken (8) verbunden und gelagert. Figur 16 bis 23 verdeutlichen schematisch diese Ausbildung.

Die erfindungsgemäße Vernadelungseinheit (5) kann mehrere quer zur Durchlaufrichtung (3) hintereinander angeordnete Tragbalken (8) sowie Treibstangenpaarungen (15,16) und auch Triebwerke (22,23) aufweisen. Figur 6 verdeutlicht schematisch eine solche Anordnung. In einer nicht dargestellten Abwandlung kann statt der gezeigten mehreren schmalen Tragbalken (8) ein einzelner breiter Tragbalken (8) vorhanden sein, an dem zwei oder mehr Paarungen von Treibstangen (15,16) angreifen.

Die mehreren Treibstangenpaarungen von parallelen und jeweils in Durchlaufrichtung (3) hintereinander angeordneten Treibstangen (15,16) können über einen gemeinsamen Antriebsmotor oder jeweils eigene zugeordnete Antriebsmotoren des Hubantriebs (6) drehend angetrieben werden. Die quer zur Durchlaufrichtung (3) hintereinander angeordneten Treibstangenpaarungen können dabei eine gemeinsame Kurbelwelle (24) oder ein anderes gemeinsames Antriebsmittel aufweisen.

Bei der erfindungsgemäßen Nadelmaschine (1) und im Vernadelungsverfahren können die Nadeln (11) direkt am Tragbalken (8) angeordnet sein. Der Tragbalken (8) kann sich quer über die Nonwoven-Faserbahn (2) und quer zur Durchlaufrichtung (3) erstrecken. In der gezeigten und bevorzugten Ausführungsform sind die Nadeln (11) mittelbar mit dem Tragbalken (8) verbunden. Sie sind z.B. gemäß Figur 6 und 7 an einem Nadelbett (10) montiert, welches starr oder wechselbar mit einem Nadelbalken (9) verbunden ist. Der Nadelbalken (9) ist an den bevorzugt mehreren Tragbalken (8) befestigt und erstreckt sich z.B. quer über die Nonwoven-Faserbahn (2) und quer zur Durchlaufrichtung (3) .

Der zusätzliche Bewegungs-Freiheitsgrad des einen Balkenlagers (18) wird bei einem Phasenversatz (ϕ) des reversierenden Antriebs und der oszillierenden Bewegung der Treibstangen (15,16) wirksam. Bei einem Phasenversatz (ϕ) sind die Bewegungen der Treibstangen (15,16) im Wesentlichen bis auf die Umkehrphasen gleichgerichtet, wobei eine Treibstange gegenüber der anderen voreilt.

In der gezeigten Ausführungsform eilt z.B. die in Durchlaufrichtung (3) stromabwärts liegende Treibstange (15) der stromaufwärts gelegenen Treibstange (16) vor. Diese voreilende Bewegung führt zu einer Schrägstellung des Tragbalkens (8). Diese ist z.B. in Figur 3 schematisch dargestellt mit einer durch Pfeil angedeuteten voreilenden Aufwärtsbewegung der Treibstange (15). Die Schrägstellung des Tragbalkens (8) verändert sich während eines Bewegungszyklus des Hubantriebs (6), insbesondere einer 360°-Drehung der Triebwerke (22,23). Dies ist aus den nachfolgend erläuterten Bewegungsabfolgen von Figur 8 bis 15 und Figur 16 bis 23 ersichtlich.

Bei diesen Zyklen führt der Tragbalken (8) um das eine Balkenlager (19) mit der geringeren Zahl von Freiheitsgraden eine Schwenkbewegung um die erwähnte Lagerachse aus. Das andere Balkenlager (18) gleicht durch seinen zusätzlichen Bewegungs-Freiheitsgrad die sich verändernden Schrägstellungen und auch die durch den Phasenversatz sich ändernden Abstände der Koppelstellen der Treibstangen (15,16) am Tragbalken (8) aus.

Bei dem besagten Phasenversatz (ϕ) eilt z.B. die in Durchlaufrichtung (3) stromabwärts gelegene Treibstange (15) um den besagten Phasenwinkel (ϕ) der anderen Treibstange (16) in Bewegungsrichtung voraus. An der voreilenden Treibstange (15) ist auch vorzugsweise das Balkenlager (18) mit dem zusätzlichen Bewegungs-Freiheitsgrad angeordnet.

Die Triebwerke (22,23) rotieren in den gezeigten Ausführungsbeispielen und Bewegungszyklen gegensinnig, was aus Schwingungsgründen vorteilhaft ist. Die Drehrichtung ist wählbar. Das voreilende Triebwerk (22) rotiert z.B. im Uhrzeigersinn und das andere Triebwerk (23) gegen den Uhrzeigersinn. Die Drehrichtung kann vertauscht werden.

In einer anderen kinematischen Variante können die Triebwerke (22,23) gleichsinnig rotieren. Veränderbar sind weitere Kinematik-Parameter, z.B. die Richtungen des Phasenversatzes bzw. Phasenwinkels (ϕ).

Figur 8 zeigt den Bewegungszyklus mit einem Exzenterlager (20). In der in Figur 8 gezeigten Ausgangsstellung sind das Triebwerk (22) und die Pleuelstange (26) sowie die Treibstange (15) bereits um den Winkel (ϕ) in der gezeigten Drehrichtung aus der Streckstellung von Pleuelstange (26) und Treibstange (15) bewegt. Die andere Treibstange (16) und ihre Pleuelstange (26) nehmen noch diese Streckstellung ein. Figur 9 bis 15 zeigen die weiteren Bewegungsphasen mit einem Dreh- und Winkelfortschritt von jeweils 45°.

In der Anfangsposition von Figur 8 nimmt der Tragbalken (8) bereits eine geringfügige Schräglage gegenüber seiner normalen parallelen Ausrichtung zur Durchlaufrichtung (3) ein. Über den weiteren Antriebs- und Kurbelweg der Figuren 9 bis 11 verändert und vergrößert sich die Schrägstellung, wobei der Tragbalken (8) in Durchlaufrichtung (3) gesehen abwärts zur Nonwoven-Faserbahn (2) geneigt ist. Das stromabwärtige Ende des Tragbalkens (8) und die Treibstange (15) eilen beim Abwärtshub vor und sind näher an der Nonwoven-Faserbahn (2) als das stromaufwärtige Tragbalkenende und die Treibstange (16). Figur 10 zeigt das Einstechen in der Nonwoven-Faserbahn (2).

Je nach Dreh- oder Winkelstellung wird die Schrägstellung allmählich größer und dann wieder kleiner. Nach einem Dreh- und Antriebswinkel von ca. 180° kehrt sich die Schrägstellung gemäß Figur 12 bis 15 um, wobei der Tragbalken (8) gegenüber der Durchlaufrichtung (3) schräg nach oben gerichtet ist. Ab dieser Umkehr eilt die Treibstange (15) in der Aufwärtsbewegung der anderen Treibstange (16) vor. Am Zyklusende von Figur 15 ist der Tragbalken (8) wieder im Wesentlichen parallel zur Durchlaufrichtung (3) und zur gerad geführten Nonwoven-Faserbahn (2) ausgerichtet.

Figur 16 bis 23 verdeutlichen den gleichen Bewegungszyklus in den gleichen 45°-Schritten und verdeutlichen dabei die Bewegungen des Schiebelagers (21).

Figur 8 bis 23 verdeutlichen außerdem eine Variante bei der Ausbildung des Tragbalkens (8), des Nadelbalkens (9) und des Nadelbetts (10). An dem die Treibstangen (15,16) verbindenden Tragbalken (8) sind an der von den Treibstangen (15,16) wegweisenden Seite, insbesondere Unterseite, zwei Nadelbalken (9) mit jeweils einem Nadelbett (10) in Durchlaufrichtung (3) hintereinander angeordnet. In der Variante von Figur 6 und 7 ist ein einzelner und gemeinsamer Nadelbalken (9) mit Nadelbett (10) dargestellt.

Figur 3 und 5 verdeutlichen die bei den vorgenannten Bewegungszyklen von Figur 8 bis 23 ausgeführte Bewegungsbahn (12) der Nadeln (11). Durch die oszillierende Hebe- und Senkbewegung entlang der Hubrichtung und der überlagerten Schwenkbewegung des Tragbalkens (8) ergibt sich eine ellipsenförmige Bewegungsbahn (12) der Nadelspitzen der Nadeln (11). Die Nadelspitzen stechen in Durchlaufrichtung (3) gesehen stromaufwärts in die bevorzugt kontinuierlich bewegte Nonwoven-Faserbahn (2) ein und treten stromabwärts wieder aus der Nonwoven-Faserbahn (2) aus. Hierbei bewegen sie sich auf ihrer Bewegungsbahn (12) bereichsweise widerstandsarm zusammen mit der Nonwoven-Faserbahn (2) in Durchlaufrichtung (3). Auf der ellipsenförmigen Bewegungsbahn (12) ändert sich die Neigung der Nadeln (11) nur geringfügig.

Alternativ oder zusätzlich ist ein beidseitiges Vernadeln der Nonwoven-Faserbahn (2) möglich. In diesem Fall kann eine weitere Vernadelungseinheit (5) auf der anderen Seite, z.B. Unterseite, der Nonwoven-Faserbahn (2) angeordnet sein. Die Stichunterlage (14) kann dadurch entfallen und durch die weitere Vernadelungseinheit (5) und deren Abstreifer (13) ersetzt werden. Die beidseitigen Vernadelungseinheiten (5) arbeiten vorzugsweise mit einem gegenseitigen Phasenversatz von z.B. 180°, so dass die Nadeln (11) der einen Vernadelungseinheit (5) in die Nonwoven-Faserbahn (2) eintauchen, während die Nadeln (11) der anderen Vernadelungseinheit (5) die Nonwoven-Faserbahn (2) bereits verlassen oder verlassen haben.

Abwandlungen der gezeigten und beschriebenen Ausführungsbeispiele sind in verschiedener Weise möglich. Die auf die Durchlaufrichtung (3) bezogene Anordnung der Balkenlager (18,19) kann vertauscht sein, wobei das stromaufwärts gelegene Balkenlager (19) den zusätzlichen Bewegungs-Freiheitsgrad erhält. Auch die Phasenverschiebung (ϕ) zwischen den Treibstangen (15,16) kann verändert und z.B. vertauscht werden, wobei z.B. die stromaufwärts gelegene Treibstange (16) der stromabwärts gelegenen Treibstange (15) voreilt.

Weiter Variationsmöglichkeiten betreffen die Ausbildung des Hubantriebs (6). Statt des gezeigten rotatorischen Antriebs der oszillierenden Treibstangen (15,16) kann ein translatorischer Antrieb vorhanden sein. Daneben gibt es weitere Gestaltungsmöglichkeiten für den Hubantrieb (6).

### BEZUGSZEICHENLISTE

- 1: Nadelmaschine
- 2: Faserbahn, Vlies
- 3: Durchlaufrichtung
- 4: Maschinengestell
- 5: Vernadelungseinheit
- 6: Hubantrieb
- 7: Phasensteller
- 8: Tragbalken
- 9: Nadelbalken
- 10: Nadelbrett
- 11: Nadel
- 12: Bewegungsbahn
- 13: Abstreifer
- 14: Stichunterlage
- 15: Treibstange
- 16: Treibstange
- 17: Führung
- 18: Balkenlager
- 19: Balkenlager
- 20: Exzenterlager
- 21: Schiebelager
- 22: Triebwerk, Kurbeltriebwerk
- 23: Triebwerk, Kurbeltriebwerk
- 24: Kurbelwelle
- 25: Exzenter
- 26: Pleuelstange
- 27: Pleuellager
- 28: Gelenk
- 29: Durchgangsöffnung

## Patentansprüche

1. Nadelmaschine für eine in einer Durchlaufrichtung (3) zugeführte Nonwoven-Faserbahn (2), wobei die Nadelmaschine (1) eine Vernadelungseinheit (5) mit oszillierend bewegten Nadeln (11) für das Vernadeln und Verfestigen der Nonwoven-Faserbahn (2) aufweist, wobei die Vernadelungseinheit (5) einen Hubantrieb (6) und hiervon reversierend angetriebene parallele, linear geführte Treibstangen (15,16) zum Bewegen der Nadeln (11) aufweist, wobei die Vernadelungseinheit (5) einen mit den Nadeln (11) verbundenen und in Durchlaufrichtung (3) erstreckten Tragbalken (8) aufweist, wobei die in Durchlaufrichtung (3) hintereinander angeordneten Treibstangen (15) mit dem Tragbalken (8) jeweils über ein Balkenlager (18,19) gelenkig verbunden sind und eines der in Durchlaufrichtung (3) hintereinander angeordneten Balkenlager (18) einen zusätzlichen Bewegungs-Freiheitsgrad aufweist.

2. Nadelmaschine nach Anspruch 1, **dadurch gekennzeichnet, dass** das am Tragbalken (8) in Durchlaufrichtung (3) stromabwärts angeordnete Balkenlager (18) den zusätzlichen Bewegungs-Freiheitsgrad aufweist.

3. Nadelmaschine nach Anspruch 1 oder 2, **dadurch gekennzeichnet, dass** das Balkenlager (18) mit dem zusätzlichen Bewegungs-Freiheitsgrad als Exzenterlager (20) oder als Schiebelager (20) ausgebildet ist.

4. Nadelmaschine nach einem der vorhergehenden Ansprüche, **dadurch gekennzeichnet, dass** der Tragbalken (8) mit zwei parallelen Treibstangen (15,16) über zwei Balkenlager (18,19) verbunden ist.

5. Nadelmaschine nach einem der vorhergehenden Ansprüche, **dadurch gekennzeichnet, dass** der Hubantrieb (6) die Treibstangen (15,16) gleichsinnig und bevorzugt mit einem gegenseitigen Phasenversatz (ϕ) antreibt, wobei der Hubantrieb (6) vorzugsweise einen Phasensteller (7) zur Einstellung und ggf. Verstellung des Phasenversatzes (ϕ) aufweist.

6. Nadelmaschine nach einem der vorhergehenden Ansprüche, **dadurch gekennzeichnet, dass** der Hubantrieb (6) für die in Durchlaufrichtung (3) hintereinander angeordneten Treibstangen (15,16) jeweils ein eigenes Triebwerk (22,23) aufweist, wobei die Triebwerke (22,23) insbesondere als rotierende, bevorzugt gegenläufig rotierend angetriebene, Kurbeltriebwerke ausgebildet sind.

7. Nadelmaschine nach Anspruch 6, **dadurch gekennzeichnet, dass** der Hubantrieb (5) für die Triebwerke (22,23) einen gemeinsamen Antriebsmotor oder jeweils einen eigenen Antriebsmotor aufweist.

8. Nadelmaschine nach einem der vorhergehenden Ansprüche, **dadurch gekennzeichnet, dass** die Vernadelungseinheit (5) zwei oder mehr Tragbalken (8) und jeweils angetriebene Paare von Treibstangen (15,16) aufweist, die quer zur Durchlaufrichtung (3) hintereinander angeordnet sind.

9. Nadelmaschine nach einem der vorhergehenden Ansprüche, **dadurch gekennzeichnet, dass** an dem oder den Tragbalken (8) ein Nadelbalken (9) mit einem Nadelbrett (10) und dortigen Nadeln (11) angeordnet ist.

10. Nadelmaschine nach einem der Ansprüche 5 bis 9, **dadurch gekennzeichnet, dass** der Tragbalken (8) bei einem Phasenversatz (ϕ) eine Taumelbewegung um das eine Balkenlager (19) ausführt.

11. Nadelmaschine nach einem der Ansprüche 5 bis 10, **dadurch gekennzeichnet, dass** die Nadeln (11) bei einem Phasenversatz (ϕ) eine eliptische Bewegungsbahn (12) haben.

12. Nadelmaschine nach einem der vorhergehenden Ansprüche, **dadurch gekennzeichnet, dass** die Nadelmaschine (1) mehrere Vernadelungseinheiten (5) aufweist, die beidseits der Nonwoven-Faserbahn (2), insbesondere über und unter der Nonwoven-Faserbahn (2), angeordnet sind.

13. Verfahren zum Vernadeln und Verfestigen einer Nonwoven-Faserbahn (2), die einer Nadelmaschine (1) in einer Durchlaufrichtung (3) zugeführt wird, wobei die Nadelmaschine (1) eine Vernadelungseinheit (5) mit oszillierend bewegten Nadeln (11) für das Vernadeln und Verfestigen der Nonwoven-Faserbahn (2) aufweist, wobei die Vernadelungseinheit (5) einen Hubantrieb (6) und hiervon reversierend angetriebene parallele, linear geführte Treibstangen (15,16) zum Bewegen der Nadeln (11) aufweist, wobei die Vernadelungseinheit (5) einen mit den Nadeln (11) verbundenen Tragbalken (8) aufweist, der sich in Durchlaufrichtung (3) erstreckt, wobei die in Durchlaufrichtung (3) hintereinander angeordneten Treibstangen (15) mit dem Tragbalken (8) jeweils über ein Balkenlager (18,19) gelenkig verbunden sind und eines der in Durchlaufrichtung (3) hintereinander angeordneten Balkenlager (18) einen zusätzlichen Bewegungs-Freiheitsgrad aufweist.

14. Verfahren nach Anspruch 13, **dadurch gekennzeichnet, dass** der Hubantrieb (6) die Treibstangen (15,16) mit einem gegenseitigen Phasenversatz (ϕ) antreibt, wobei der Tragbalken (8) bei dem Phasenversatz (ϕ) eine Taumelbewegung um das eine Balkenlager (19) ohne den zusätzlichen Bewegungs-Freiheitsgrad ausführt.

15. Verfahren nach Anspruch 13 oder 14, **dadurch gekennzeichnet, dass** der Hubantrieb (6) die Treibstangen (15,16) mit einem gegenseitigen Phasenversatz (ϕ) antreibt, wobei die Nadeln (11) bei einem Phasenversatz (ϕ) eine eliptische Bewegungsbahn (12) haben.

## Claims

1. Needle machine for a non-woven fibrous web (2) which is fed in a material flow direction (3), wherein the needle machine (1) has a needling unit (5) having needles (11) which are moved in an oscillating manner for needling and consolidating the non-woven fibrous web (2), wherein the needling unit (5) has a lift drive (6) and parallel connecting rods (15, 16) for moving the needles (11), said connecting rods (15, 16) being driven by said lift drive (6) in a reciprocating manner and guided in a linear manner, wherein the needling unit (5) has a support beam (8) which is connected to the needles (11) and extends in the material flow direction (3), wherein the connecting rods (15) which are disposed behind one another in the material flow direction (3) are in each case connected in an articulated manner to the support beam (8) by way of one beam bearing (18, 19), and one of the beam bearings (18) which are disposed behind one another in the material flow direction (3) has an additional degree of freedom in terms of movement.

2. Needle machine according to Claim 1, **characterized in that** the beam bearing (18) which on the support beam (8) is disposed downstream in the material flow direction (3) has the additional degree of freedom in terms of movement.

3. Needle machine according to Claim 1 or 2, **characterized in that** the beam bearing (18) having the additional degree of freedom in terms of movement is configured as an eccentric bearing (20) or as a sliding bearing (20).

4. Needle machine according to one of the preceding claims, **characterized in that** the support beam (8) is connected to two parallel connecting rods (15, 16) by way of two beam bearings (18, 19).

5. Needle machine according to one of the preceding claims, **characterized in that** the lift drive (6) drives the connecting rods (15, 16) in the same direction and preferably by way of a mutual phase shift (ϕ), wherein the lift drive (6) preferably has a phase actuator (7) for setting and optionally adjusting the phase shift (ϕ).

6. Needle machine according to one of the preceding claims, **characterized in that** the lift drive (6) for the connecting rods (15, 16) disposed behind one another in the material flow direction (3) has in each case one dedicated driving gear (22, 23), wherein the driving gears (22, 23) are in particular configured as rotating crank mechanisms which are preferably driven so as to rotate in opposite directions.

7. Needle machine according to Claim 6, **characterized in that** the lift drive (5) for the driving gears (22, 23) has a common drive motor, or in each case one dedicated drive motor.

8. Needle machine according to one of the preceding claims, **characterized in that** the needling unit (5) has two or more support beams (8), and pairs of connecting rods (15, 16) which are in each case driven and are disposed behind one another transversely to the material flow direction (3).

9. Needle machine according to one of the preceding claims, **characterized in that** a needle beam (9) having a needle board (10) and needles (11) thereon is disposed on the support beam (8) or support beams (8).

10. Needle machine according to one of Claims 5 to 9, **characterized in that** the support beam (8) during a phase shift (ϕ) carries out a tumbling movement about the one beam bearing (19).

11. Needle machine according to one of Claims 5 to 10, **characterized in that** the needles (11) during a phase shift (ϕ) have an elliptic motion path (12).

12. Needle machine according to one of the preceding claims, **characterized in that** the needle machine (1) has a plurality of needling units (5) which are disposed on both sides of the non-woven fibrous web (2), in particular above and below the non-woven fibrous web (2).

13. Method for needling and consolidating a non-woven fibrous web (2) which in a material flow direction (3) is fed to a needle machine (1), wherein the needle machine (1) has a needling unit (5) having needles (11) which are moved in an oscillating manner for needling and consolidating the non-woven fibrous web (2), wherein the needling unit (5) has a lift drive (6) and parallel connecting rods (15, 16) for moving the needles (11), said connecting rods (15, 16) being driven by said lift drive (6) in a reciprocating manner and guided in a linear manner, wherein the needling unit (5) has a support beam (8) which is connected to the needles (11) and extends in the material flow direction (3), wherein the connecting rods (15) which are disposed behind one another in the material flow direction (3) are in each case connected in an articulated manner to the support beam (8) by way of one beam bearing (18, 19), and one of the beam bearings (18) which are disposed behind one another in the material flow direction (3) has an additional degree of freedom in terms of movement.

14. Method according to Claim 13, **characterized in that** the lift drive (6) drives the connecting rods (15, 16) by way of a mutual phase shift (ϕ), wherein the support beam (8) during the phase shift (ϕ) carries out a tumbling movement about the one beam bearing (19) without the additional degree of freedom in terms of movement.

15. Method according to Claim 13 or 14, **characterized in that** the lift drive (6) drives the connecting rods (15, 16) by way of a mutual phase shift (ϕ), wherein the needles (11) during a phase shift (ϕ) have an elliptic motion path (12).

## Revendications

1. Aiguilleteuse pour une bande fibreuse non tissée (2) amenée dans une direction de passage (3), l'aiguilleteuse (1) présentant une unité d'aiguilletage (5) avec des aiguilles (11) déplacées de manière oscillante pour l'aiguilletage et la consolidation de la bande fibreuse non tissée (2), l'unité d'aiguilletage (5) présentant un entraînement de levage (6) et des tiges d'entraînement (15, 16) parallèles, entraînées de manière réversible par celui-ci, guidées linéairement pour le déplacement des aiguilles (11), l'unité d'aiguilletage (5) présentant une barre porteuse (8) reliée aux aiguilles (11) et s'étendant dans la direction de passage (3), les tiges d'entraînement (15) agencées les unes derrière les autres dans la direction de passage (3) étant reliées de manière articulée à la barre porteuse (8) chacune par l'intermédiaire d'un palier de barre (18, 19) et l'un des paliers de barre (18) agencés les uns derrière les autres dans la direction de passage (3) présentant un degré de liberté de mouvement supplémentaire.

2. Aiguilleteuse selon la revendication 1, **caractérisée en ce que** le palier de barre (18) agencé en aval de la barre porteuse (8) dans la direction de passage (3) présente le degré de liberté de mouvement supplémentaire.

3. Aiguilleteuse selon la revendication 1 ou 2, **caractérisée en ce que** le palier de barre (18) ayant le degré de liberté de mouvement supplémentaire est configuré sous forme de palier excentrique (20) ou sous forme de palier à coulisse (20).

4. Aiguilleteuse selon l'une quelconque des revendications précédentes, **caractérisée en ce que** la barre porteuse (8) est reliée à deux tiges d'entraînement parallèles (15, 16) par l'intermédiaire de deux paliers de barre (18, 19).

5. Aiguilleteuse selon l'une quelconque des revendications précédentes, **caractérisée en ce que** l'entraînement de levage (6) entraîne les tiges d'entraînement (15, 16) dans le même sens et de préférence avec un déphasage mutuel (ϕ), l'entraînement de levage (6) présentant de préférence un régulateur de phase (7) pour le réglage et éventuellement l'ajustement du déphasage (ϕ).

6. Aiguilleteuse selon l'une quelconque des revendications précédentes, **caractérisée en ce que** l'entraînement de levage (6) présente un mécanisme d'entraînement (22, 23) propre pour chacune des tiges d'entraînement (15, 16) agencées les unes derrière les autres dans la direction de passage (3), les mécanismes d'entraînement (22, 23) étant notamment configurés sous forme de mécanismes d'entraînement à manivelle rotatifs, de préférence entraînés en rotation en sens inverse.

7. Aiguilleteuse selon la revendication 6, **caractérisée en ce que** l'entraînement de levage (5) pour les mécanismes d'entraînement (22, 23) présente un moteur d'entraînement commun ou un moteur d'entraînement propre à chacun.

8. Aiguilleteuse selon l'une quelconque des revendications précédentes, **caractérisée en ce que** l'unité d'aiguilletage (5) présente deux ou plus de deux barres porteuses (8) et des paires de tiges d'entraînement (15, 16) entraînées respectivement, qui sont agencées les unes derrière les autres transversalement à la direction de passage (3).

9. Aiguilleteuse selon l'une quelconque des revendications précédentes, **caractérisée en ce qu'**une barre à aiguilles (9) avec une planche à aiguilles (10) et des aiguilles (11) est agencée sur la ou les barres porteuses (8).

10. Aiguilleteuse selon l'une quelconque des revendications 5 à 9, **caractérisée en ce que** la barre porteuse (8) effectue un mouvement de nutation autour de l'un des paliers de barre (19) lors d'un déphasage (ϕ).

11. Aiguilleteuse selon l'une quelconque des revendications 5 à 10, **caractérisée en ce que** les aiguilles (11) ont une trajectoire elliptique (12) lors d'un déphasage (ϕ).

12. Aiguilleteuse selon l'une quelconque des revendications précédentes, **caractérisée en ce que** l'aiguilleteuse (1) présente plusieurs unités d'aiguilletage (5) qui sont agencées des deux côtés de la bande fibreuse non tissée (2), notamment au-dessus et au-dessous de la bande fibreuse non tissée (2).

13. Procédé d'aiguilletage et de consolidation d'une bande fibreuse non tissée (2) qui est amenée à une aiguilleteuse (1) dans une direction de passage (3), l'aiguilleteuse (1) présentant une unité d'aiguilletage (5) avec des aiguilles (11) déplacées de manière oscillante pour l'aiguilletage et la consolidation de la bande fibreuse non tissée (2), l'unité d'aiguilletage (5) présentant un entraînement de levage (6) et des tiges d'entraînement (15, 16) parallèles, entraînées de manière réversible par celui-ci, guidées linéairement pour le déplacement des aiguilles (11), l'unité d'aiguilletage (5) présentant une barre porteuse (8) reliée aux aiguilles (11) qui s'étend dans la direction de passage (3), les tiges d'entraînement (15) agencées les unes derrière les autres dans la direction de passage (3) étant reliées de manière articulée à la barre porteuse (8) chacune par l'intermédiaire d'un palier de barre (18, 19) et l'un des paliers de barre (18) agencés les uns derrière les autres dans la direction de passage (3) présentant un degré de liberté de mouvement supplémentaire.

14. Procédé selon la revendication 13, **caractérisé en ce que** l'entraînement de levage (6) entraîne les tiges d'entraînement (15, 16) avec un déphasage mutuel (ϕ), la barre porteuse (8) effectuant un mouvement de nutation autour de l'un des paliers de barre (19) sans le degré de liberté de mouvement supplémentaire lors du déphasage (ϕ).

15. Procédé selon la revendication 13 ou 14, **caractérisé en ce que** l'entraînement de levage (6) entraîne les tiges d'entraînement (15, 16) avec un déphasage mutuel (ϕ), les aiguilles (11) ayant une trajectoire de mouvement elliptique (12) lors d'un déphasage (ϕ).
